# EUROPÄISCHE PATENTSCHRIFT

(11) **EP 2 739 790 B1**
(45) Veröffentlichungstag und Bekanntmachung des Hinweises auf die Patenterteilung: **05.10.2016**
(21) Anmeldenummer: 12737555.8
(22) Anmeldetag: 19.07.2012
(51) Int. Cl.: E02D 9/04

(54) **ABTRENNEN EINES PFAHLES OFF SHORE**
CUTTING OF AN OFF SHORE PILE
COUPAGE D'UN PIEU OFF-SHORE

(30) Priorität: 04.08.2011 DE 102011052399
(43) Veröffentlichungstag der Anmeldung: 11.06.2014
(73) Patentinhaber: MHWirth GmbH, 41812 Erkelenz (DE)
(72) Erfinder: VON WIRTH, Hermann, Josef, 52445 Titz (DE); KLEINEN, Torsten, 41812 Erkelenz (DE)
(74) Vertreter: Kluin, Jörg-Eden
(86) Internationale Anmeldenummer: PCT/EP2012/064197
(87) Internationale Veröffentlichungsnummer: WO 2013/017420

(56) Entgegenhaltungen:
- DE-A1- 19 620 756

## Beschreibung

Die Erfindung betrifft ein Verfahren und eine Vorrichtung zum Abtrennen von aufrechten, mit ihrem unteren Ende im Boden verankerten Rohren größerer Länge und größeren Durchmessers, typischer Weise einer Länge etwa zwischen 30 und 200 m und eines Durchmessers von etwa 1800 mm, insbesondere von Verankerungsrohren einer Offshore-Ölbohr- oder Förderplattform. Die Wanddicke beträgt typischerweise 50 bis 100 mm.

Je nach Beschaffenheit des Meeresbodens, auf dem Offshore-Ölbohr- oder Förderplattformen angeordnet sind, sind die Stahl-Verankerungsrohre dieser Plattformen nur in den Meeresboden eingelassen, zum Beispiel eingerammt und halten durch die Reibung im Meeresgrund. Wenn dies nicht ausreicht, besteht die Alternative darin, in den eingelassenen Fuß der Verankerungsrohre Unterwasserbeton oder dergleichen einzubringen, der gegebenenfalls teilweise aus dem unteren Ende des Rohrs in den umgebenen Meeresboden austritt und nach dem Aushärten ein künstlich angelegtes, im Meeresboden verankertes Fundament bildet, zu dessen Verankerungswirkung die Wirkung des Gewichts des Betons hinzutritt, der den unteren Teil des jeweiligen Rohres bis zu einer bestimmten Höhe ausfüllt. Bei dem Rückbau von Plattformen verlangen Vorschriften oft, dass die Verankerungsrohre ein Stück unterhalb des Meeresbodens abgetrennt werden.

Verfahren und Vorrichtungen zum Abtrennen von aufrechten, mit ihrem unteren Ende im Boden verankerten Rohren größerer Länge und größeren Durchmessers sind bereits bekannt. Insbesondere offenbart die DE 196 20 756 A1 ein derartiges Verfahren und eine derartige Vorrichtung.

Aus der DE 42 10 895 A1 ist ein Schneidkopf zum Schneiden eines Rohres mit einer Schneiddüse bekannt, der über eine Leitung ein unter Druck befindliches Schleifmittel zugeführt wird, wobei die Schneiddüse um die Mittelachse des Schneidkopfes drehbar angeordnet ist und der Schneidkopf eine Klemmvorrichtung zum Festklemmen an der Innenwand des Rohres aufweist. Fig. 1b zeigt in einem Ausführungsbeispiel für enge Rohre eine schräg stehende Schneiddüse.

Nachteilig an bekannten Verfahren und Vorrichtungen ist, dass sie unter den äußerst rauen Umgebungsbedingungen (oft unter hohem Druck stehendes Meerwasser, durchmischt mit ausgebohrtem Beton oder Meeresboden) teilweise nicht wünschenswert zuverlässig funktionieren oder/und ein hoher Aufwand erforderlich ist, um das durchtrennte Rohr abzustützen bzw. abzufangen.

Die Erfindung hat es sich zur Aufgabe gemacht, ein Verfahren und eine Vorrichtung zu schaffen die hinsichtlich dieser Nachteile verbessert ist. Diese Aufgabe wird durch das in Anspruch 1 wiedergegebene Verfahren und die in Anspruch 4 wiedergegebene Vorrichtung gelöst.

Bei dem erfindungsgemäßen Verfahren zum Abtrennen von aufrechten, mit ihrem unteren Ende im Boden verankerten Rohren größerer Länge und größeren Durchmessers, insbesondere von Verankerungsrohren einer Offshore-Ölbohroder Förderplattform wird durch das obere Ende des abzutrennenden Rohres ein Schneideaggregat in das Rohr bis zu einer Trennzone hin abgesenkt. Das Schneideaggregat wirkt über den Umfang fortschreitend gegen das Rohr. Der Abtrennvorgang erfolgt mittels einem aus mindestens einer Wasserstrahldüse austretendem Wasserstrahl. Die Rohrwand wird zur Schaffung zweier komplementärer konischer Schnittflächen durch einen Schnitt mit zumindest nahezu konstanter Schnittbreite durchtrennt, der schräg durch die Rohrwand verläuft. Zur Bewirkung des schräg verlaufenden Schnittes wird der Wasserstrahl der mindestens einen Wasserstrahldüse unter einem Winkel α, der beispielsweise zwischen 5° und 60° betragen kann, zur senkrecht zur Rohrachse A verlaufenden Ebene E ausgerichtet.

Bezogen auf die (wandernde) Schnittachse bleibt dieser Winkel α bevorzugt konstant. Mit dem Begriff "Wasserstrahldüse" sind im Folgenden, sofern sich aus dem Zusammenhang nicht etwas anderes ergibt, auch mehrere Wasserstrahldüsen bezeichnet.

Wenn vorstehend oder nachfolgend von "aufrechten Rohren" die Rede ist, so ist hiermit nicht zwingend eine senkrechte Ausrichtung der Rohre gemeint. Auch aus der Senkrechten geneigte Rohre, die sich vom Boden nach oben erstrecken, sind erfasst.

Das Wasserstrahltrennen erfolgt auch unter rauen Umgebungsbedingungen zuverlässig, insbesondere, wenn, wie bevorzugt, die Rohrwand in einem Arbeitsgang durchtrennt wird, da dann lediglich ein sehr geringer Vorschub nötig ist, und etwa vorhandene Gesteinsbrocken ausweichen, ohne Schaden zu verursachen.

Die Trennzone liegt bevorzugt unterhalb des Meeresbodens.

Der Winkel α beträgt bevorzugt 30°.

Das Gewicht des Rohres und gegebenenfalls verbundener Bauteile wird bei dem Abtrennvorgang nicht durch zusätzliche Vorrichtungen abgefangen. Es hat sich gezeigt, dass hierauf aufgrund der selbstzentrierenden, konisch komplementären Schnittflächen verzichtet werden kann. Hierdurch kann eine deutliche Kostenersparnis erreicht werden. Das Rohr ist auch nach dem Abtrennvorgang in eingeschränktem Umfang weiter belastbar. Denn durch die Selbstzentrierung ist die Gefahr minimiert, dass ein seitlicher Versatz der Rohre in der Trennzone eintritt und hierdurch die Auflageflächen soweit reduziert werden, dass sie, auch aufgrund etwaiger Korrosionsschäden, den Kräften nicht mehr standhalten.

In einer Ausführungsform sind mehrere Wasserstrahldüsen gleichmäßig über den Umfang des Schneideaggregats verteilt. Besonders bevorzugt sind zwei Wasserstrahldüsen vorgesehen, die besonders bevorzugt diametral angeordnet sind. Hierdurch wird der Abtrennvorgang schneller, verglichen mit lediglich einer einzigen Wasserstrahldüse, bei vertretbarem Mehraufwand.

Vorzugsweise erfolgt nach einer Drehung um 360° geteilt durch die Anzahl der Wasserstrahldüsen ein Anheben und ein Absenken des Schneideaggregats bei weiterhin angeschaltetem Wasserstrahl, so dass sich in Richtung der Rohrachse verlaufende Schnitte ergeben. Bei lediglich einer einzigen Wasserstrahldüse erfolgt bevorzugt das Anheben und Absenken also nach einer 360°-Drehung, bei zwei diametralen Wasserstrahldüsen bevorzugt nach einer 180° Drehung. Die senkrechten Schnitte verlaufen also immer an der Stelle, an der zwei Schnitte aufeinander treffen. Das sich dann ergebene Schnittschema ist in der Lage, Höheschwankungen während des Schneidevorgangs zu kompensieren, also auch dann eine sichere Trennung des Rohres zu bewirken, wenn während des Schneidevorgangs die Höhe des Schneideaggregats relativ zu dem Rohr variiert.

Die sich bei Höhenschwankungen ergebende, gegebenenfalls einen oder mehrere Sprünge aufweisende Schnittfläche wird im Rahmen dieser Druckschrift ebenfalls noch als konische Schnittfläche bezeichnet.

Für den Fall, dass sich im Rohr in der Zone, in der dieses abgetrennt werden soll, Material befindet, wie Meeresboden oder Beton, womit das Rohr zur besseren Verankerung im Boden ausgegossen sein kann, wird dieses Material bevorzugt bei dem Absenken des Schneideaggregats von oben durch das Rohr aufgebohrt und zwar bis unter die Trennzone.

Das Schneideaggregat ist bevorzugt fest mit dem Bohrstrang verbunden, weiter bevorzugt angeflanscht.

Um den Trennvorgang zu beschleunigen, wird die Innenwand des Rohres im Bereich der Trennzone bevorzugt gesäubert. Es wird also Beton oder Meersboden, der nach einem etwaigen Ausbohren noch an den Rohrwänden anhaften kann, entfernt. Bevorzugt geschieht dies durch Rollenbohrmeißel. Diese können, wenn sie sich im Bereich der Trennzone befinden, zuschaltbar sein oder ständig, also während des gesamten Bohr- bzw. Absenkvorgangs im Einsatz sein.

Bevorzugt sind folgende Verfahrensschritte vorgesehen:
- Aufbohren des in dem Rohr befindlichen Materials, wie Meeresboden oder Beton, bis unter die Trennzone,
- Anheben des Bohrstrangs um etwa 0,5 m und Höhen-Fixierung des Bohrstrangs,
- Abschalten des Haupthydraulikantriebs des Bohrstrangs und Zuschalten eines Hilfshydraulikantriebs,
- Ausfahren und Positionieren der mindestens einen Wasserstrahldüse,
- Inbetriebsetzen des Wasserstrahls.

Es können die folgenden weiteren Verfahrensschritte vorgesehen sein:

Nach dem Aufbohren kann das Anschließen von Wasserleitungen und etwaiger elektrischer Leitungen des Bohrstrangs, bevorzugt über Schnell-Kupplungen, erfolgen. Diese können also während des Absenk- bzw. Bohrvorgangs noch unverbunden sein. Nach Inbetriebnahme des Wasserstrahls kann solange gewartete werden, bis ein Sensor, bevorzugt ein Hydrofon, das Durchtreten des Wasserstrahls durch die Rohrwand detektiert. Daraufhin kann der Hilfshydraulikantrieb in Betrieb genommen werden. Die Vorschubgeschwindigkeit, also die Drehzahl des Hilfshydraulikantriebs, kann solange gesteigert werden, bis der Sensor einen unvollständigen Schnitt detektiert und dann soweit reduziert werden, bis erneut ein vollständiges Durchtreten des Wasserstrahls durch die Rohrwand detektiert wird. Daraufhin kann der Schneidevorgang abgebrochen werden und an anderer Stelle (etwas höher oder tiefer) mit den derart gewonnen und optimierten Parametern vollständig durchgeführt werden. Dabei können alle Parameter gespeichert werden.

Vorzugsweise werden dem Wasser abrasive Teilchen zugesetzt. Es handelt sich also bei dem Trennverfahren um ein so genanntes "Abrasive-Jetting" Verfahren.

Für dieses Verfahren verwendete Wasserstrahldüsen werden auch als "Wasserabrasivstrahl-Schneiddüsen" oder kurz "WAS-Schneiddüsen" bezeichnet.

Bevorzugt wird um den Wasserstrahl ein Luftmantel aus mehreren Luftdüsen erzeugt. Hierdurch wird eine bessere Performance erreicht.

Bei einer besonders bevorzugten Ausgestaltung des erfindungsgemäßen Verfahrens werden während des Abtrennvorganges lose Feststoffe aus dem Inneren des Rohres heraustransportiert. Überraschenderweise hat sich gezeigt, dass hierdurch der Trennvorgang beschleunigt und die Qualität der konischen Schnittflächen verbessert wird. Eine Erklärung hierfür könnte sein, dass trotz der relativ geringen Schnittbreite, die während des Trennvorganges bewirkt wird, den Abtrennvorgang negativ beeinflussende Mengen an losen Feststoffen, beispielsweise Sand zwischen den Schnittflächen in das Rohrinnere gelangt.

Der Heraustransport erfolgt vorzugsweise durch Anwendung des sogenannten, für sich bekannten Lufthebeverfahrens. Bei diesem wird in einen hohlen Bohrstrang, der zumindest im Wesentlichen wassergefüllt ist, an einer Stelle unterhalb der Wasseroberfläche, vorzugsweise in der Nähe des Ortes, in dem der Transport stattfinden soll, Luft in das Bohrstranginnere eingeblasen. Der Bohrstrang weist unterhalb der Einblasstelle eine Absaugöffnung auf. Aufgrund der durch die eingeblasene Luft bewirkten Dichteänderung der Wassersäule wird im Inneren des Bohrstrangs eine Strömung nach oben erzeugt, die Wasser und lose Festkörper in der Umgebung der Ansaugöffnung ins Innere des Bohrstranges saugt und abtransportiert.

Umfasst das erfindungsgemäße Verfahren auch den Schritt des Aufbohrens des beispielsweise Beton gefüllten Rohres, so kann mit Hilfe desselben Lufthebeverfahrens auch während des Bohrvorganges gelöstes Material, beispielsweise Betonpartikel aus dem Rohrinneren herausgefördert werden.

In ihrem vorrichtungsseitigem Aspekt wird die Aufgabe gelöst durch eine Vorrichtung zum Abtrennen von aufrechten, mit ihrem unteren Ende im Boden verankerten Rohren größerer Länge und größeren Durchmessers, insbesondere von Verankerungsrohren einer Offshore-Ölbohr- oder Förderplattform, wobei die Vorrichtung ein Schneideaggregat umfasst, das durch das obere Ende des abzutrennenden Rohres in dieses bis zu einer Trennzone hin absenkbar ist. Das Schneideaggregat kommt in dieser bevorzugt axial schmalen Trennzone am Innenumfang des Rohres in Umfangsrichtung fortschreitend zur Wirkung und durchtrennt das Rohr. Zur Bewirkung des Abtrennvorgangs ist mindestens eine Wasserstrahldüse vorgesehen. Es sind Positionierungsmittel vorgesehen, die die Wasserstrahldüse derart zur Rohrwand positionieren, dass der aus der Wasserstrahldüse austretende Wasserstrahl unter einem Winkel α zur senkrecht zur Rohrachse verlaufenden Ebene derart auf die Rohrwand trifft, dass sich bei erfolgter Abtrennung zwei komplementäre konische Schnittflächen ergeben. Auf diese Weise liegen in der Trennzone nach Abtrennung die Rohre also an diesen Schnittflächen flächig aneinander. Sie zentrieren sich selbst, so dass das Rohr weiterhin in eingeschränktem Maße Kräfte, insbesondere Druckkräfte aufnehmen kann. Eine Abstützung beziehungsweise ein Abfangen des abgetrennten Rohres kann entbehrlich sein.

Vorzugsweise beträgt der Winkel α 5° bis 60°, besonders bevorzugt etwa 30°. Es hat sich gezeigt, dass hierdurch eine ausreichende Selbstzentrierung, bei hinnehmbaren Zug- bzw. Druckkräften in Umfangsrichtung in der Rohrwand an den Schnittflächen gegeben ist und die Schnittlänge lediglich in einem hinnehmbaren Maße zunimmt. Mit Zug- bzw. Druckkräften in Umfangsrichtung sind die Kräfte gemeint, die sich aufgrund der konischen Form der Schnittflächen ergeben und ein Rohrende spreizen und das angrenzende Rohr zusammendrücken wollen.

Weiter bevorzugt sind zwei Wasserstrahldüsen vorgesehen.

Unter dem Schneideaggregat ist bevorzugt ein Bohrkopf angeordnet, mittels dessen im unteren Bereich des Rohres befindliches Material, wie Meeresboden oder Beton oder dergleichen, womit das Rohr zur besseren Verankerung ausgegossen sein kann, über den Innenquerschnitt des Rohres bis zu einer Tiefe ausbohrbar ist, so dass das Schneideaggregat an der vorgesehenen Trennzone zum Einsatz bringbar ist.

Der Bohrkopf ist bevorzugt drehbar antreibbar. Das Schneideaggregat ist bevorzugt fest mit dem Bohrkopf bzw. mit dem Bohrgestänge verbunden.

Vorzugsweise sind zusätzlich Rollenbohrmeißel vorgesehen, die die Rohrinnenwand von Beton oder Meeresbodenresten oder dergleichem säubern. Diese sind bevorzugt radial vorgespannt. Sie können ständig im Eingriff sein oder zuschaltbar sein, so dass nur im Bereich der Trennzone ein Einsatz erfolgt.

Vorzugsweise ist neben dem Haupthydraulikantrieb des Bohrstranges ein Hilfshydraulikantrieb vorgesehen, der während des Trennvorgangs in Einsatz bringbar ist und der nur ein geringes Drehmoment liefert und äußerst langsam dreht und sich durch eine besonders gleichmäßige Drehzahl auszeichnet. Die Drehzahl kann beispielsweise eine Umdrehung pro zwei Stunden betragen. Hierdurch wird der erforderliche gleichmäßige und langsame Vorschub für die Wasserstrahldüsen erreicht und somit eine sichere Trennung erreicht.

Die Positionierungsmittel umfassen bevorzugt einen Führungswagen mit Führungsrollen, die in Anlage mit der Rohrinnenwand bringbar sind. Die Wasserstrahldüse ist bevorzugt fest und mit einem gewählten Winkel zu dem Führungswagen verbunden, so dass die Wasserstrahldüse automatisch in richtigem konstantem Winkel zur Rohrwand ausgerichtet ist, wenn der Führungswagen an der Rohrwand anliegt, ebenso ist der konstante Düsenabstand zur Schnittfläche gewährleistet.

Vorzugsweise sind Ausfahrmittel vorgesehen, die einen pneumatischen Zylinder und eine Feder umfassen. Die Wasserstrahldüse ist also bevorzugt mit dem Führungswagen und weiter bevorzugt durch einen pneumatischen Zylinder ausfahrbar. Es ist also eine eingefahrene Position von Wasserstrahldüse mit Führungswagen vorgesehen, die bevorzugt während des Ablassens und Aufholens des Schneideaggregats in dem Rohr eingenommen wird und eine ausgefahrene Position, wenn das Schneideaggregat in Einsatz kommt.

Um die Wasserstrahldüse sind bevorzugt mehrere Luftdüsen vorgesehen. Durch Ausblasen von Luft während des Schneidvorgangs wird der Wasserstrahl von dem Umgebungswasser getrennt und so vermieden, dass der Wasserstrahl durch Umgebungswasser abgebremst und so der Wirkungsgrad der Vorrichtung reduziert wird.

Wie dargelegt, können zwei Wasserstrahldüsen diametrisch angeordnet sein, in der gleichen Ebene. Dabei braucht jede Düse nur den halben Umfang zu durchtrennen. Hierdurch wird die Schneidezeit nahezu halbiert, verglichen mit nur einer einzigen Wasserstrahldüse. Bei einer ebenfalls denkbaren größeren Anzahl von Wasserstrahldüsen, die gleichmäßig über den Umfang verteilt sind, gilt ihrer Anzahl entsprechendes.

In einer Ausführungsform sind zwei Wasserstrahldüsen hintereinander in der gleichen Ebene zu einem Wasserstrahldüsenpaar angeordnet. Dabei muss jede Düse den vollen Umfang schneiden und die Schneidezeit ist doppelt so lang, wie bei zwei diametralen Wasserstrahldüsen. Der Vorteil ist hierbei, dass eine höhere Sicherheit dafür erzielt wird, dass der volle Querschnitt vollständig durchtrennt wird. Denn eine der beiden Wasserstrahldüsen schneidet mit zumindest nahezu Sicherheit durch, auch bei etwaigen Sprüngen (also Ungleichmäßigkeiten) im Vorschub.

Es ist denkbar, dass mehrere diametrische bzw. gleichmäßig über den Umfang verteilte Wasserstrahldüsenpaare vorgesehen sind. In der Ausführungsform des erfindungsgemäßen Verfahrens, bei dem nach einer Drehung um 360° geteilt durch die Anzahl der Wasserstrahldüsen ein Anheben und ein Absenken des Schneideaggregats bei weiterhin angeschaltetem Wasserstrahl erfolgt, ist mit Anzahl der Wasserstrahldüsen die Anzahl der Wasserstrahldüsenpaare gemeint.

Bevorzugt ist mindestens ein Sensor vorgesehen, der das Durchtreten des Wasserstrahls durch die Rohrwand detektiert, bevorzugt ein Hydrofon. Hierdurch kann ein sicheres vollständiges Durchschneiden des Rohres, bei möglichst kurzer Schneidezeit erreicht werden.

Ganz besonders bevorzugt ist eine Ausführungsform der erfindungsgemäßen Vorrichtung, bei welcher Mittel vorgesehen sind, mit denen während des Abtrennvorganges lose Feststoffe aus dem Inneren des Rohres heraus transportierbar sind. Unter "losen Feststoffen" ist insbesondere Meeresboden zu verstehen, der während des Trennvorganges zwischen den Schnittflächen hindurch in das Innere des Rohres gelangt und dort den Abtrennvorgang behindern kann. Ist unter dem Schneidaggregat ein Bohrkopf angeordnet, mittels dessen im unteren Bereich des Rohres befindliches Material ausbohrbar ist, so handelt es sich vorzugsweise um dieselben Mittel, mit denen auch während dieses Bohrvorganges das gelöste Material heraus transportierbar ist.

Die Mittel sind vorzugsweise derart ausgebildet, dass der Heraustransport der losen Feststoffe mit Hilfe des Lufthebeverfahrens erfolgt. Hierzu sind an dem Bohrstrang, an dem auch das Schneidaggregat angeordnet ist, unterhalb des Schneidaggregats eine mit dem Innenvolumen des Bohrstranges kommunizierende Ansaugöffnung und vorzugsweise oberhalb des Schneidaggregats an dem Bohrstrang eine mit dessen Innenwandung kommunizierende Lufteinblasöffnung vorgesehen. An die Lufteinblasöffnung kann eine mit dem Bohrstrang fest verbundene Luftleitung angeschlossen sein, die mit einem außerhalb des Rohres angeordneten Kompressor verbunden ist.

Die Erfindung soll nun anhand *von* in den Zeichnungen gezeigten Ausführungsbeispielen näher erläutert werden. Es zeigen:
- Fig. 1: perspektivisch eine Stützkonstruktion mit davon abgehobener Förderplattform;
- Fig. 2: schematisch eine Seitenansicht einer Stützkonstruktion;
- Fig. 3: eine schematische Seitenansicht eines Bohrvorgangs im Lufthebeverfahren;
- Fig. 4: eine Seitenansicht eines erfindungsgemäßen Bohrkopfes mit fest darüber angeordnetem Schneideaggregat in eingefahrener Position;
- Fig. 5: eine Ansicht wie in Fig. 4 in größerem Ausschnitt;
- Fig. 6: eine Ansicht wie in Fig. 4 mit Schneideaggregat in ausgefahrener Position;
- Fig. 7: eine Ansicht wie in Fig. 6 mit Blick in Richtung der Rohrachse;
- Fig. 8: eine Detailansicht aus Fig. 6;
- Fig. 8a: eine Detailansicht von Fig. 4
- Fig. 9: eine Detailansicht aus Fig. 6 mit Schnittschema;
- Fig. 10: eine weitere Detailansicht aus Fig. 6 mit geändertem Blickwinkel;
- Fig. 11: eine rein schematische Darstellung des erfindungsgemäßen Verfahrens und der erfindungsgemäßen Vorrichtung;
- Fig. 12: ein Stützbein 2 mit Verankerungsrohren 2a;
- Fig. 13: ein weiteres Ausführungsbeispiel eines Schneideaggregatzwischenstücks;
- Fig. 14: eine schematische Seitenansicht einer erfindungsgemäßen Vorrichtung während des Abtrennvorganges;
- Fig. 15: die Einzelheit X in Fig. 14 in einer vergrößerten Darstellung.

In der Fig. 1 ist ein Beispiel einer bereits in ihre Hauptbestandteile getrennte Ölbohr- oder Förderplattform 100 gezeigt, die eine eigentliche Plattform 20 umfasst, die im montierten Zustand auf einer insgesamt mit 21 bezeichneten Stützkonstruktion abgestützt ist. Die gesamte normalerweise auf der Plattform 20 angeordnete Ausrüstung wie Bohrvorrichtung, Unterkünfte usw. ist bereits demontiert und in der Zeichnung nicht mehr wiedergegeben. Zur Montage und Demontage der Ölbohr- oder Förderplattenformen 100 und/oder der Stützkonstruktionen 21 werden Kranschiffe 46 eingesetzt, die Kräne 19 aufweisen deren Hubhöhe über dem Meeresspiegel 100 m und mehr betragen kann. In der dargestellten Phase hängt die eigentliche Plattform 20 nach dem Lösen von der Stützkonstruktion 21 bereits an den Kränen 19. Von der Stützkonstruktion 21 ist in Fig. 1 nur der oberhalb des Meeresspiegels 23 (Fig. 2) befindliche Teil gezeichnet, der 30 m bis 40 m hoch sein kann. Die Stützkonstruktion 21 ist als turm- oder bockartiges Gerüst mit Stützbeinen 2 und fachwerkartigen Querverstrebungen ausgebildet und mittels ihrer nach unten in das Wasser hineinreichenden (strichpunktiert angedeuteten) Verankerungsrohren 2a unter der Wasseroberfläche im Meeresboden verankert. Hierzu sind die Rohre 1 in ihrem unteren Bereich auch mit Beton gefüllt. Das Wasser ist üblicherweise zwischen 30 und 200 m tief und es kann jedes Verankerungsrohr 2a um eine vergleichbare Strecke in den Meeresboden eingelassen, z. B. eingerammt sein. Die Verankerungsrohre 2a sind also sehr lang. Sie bestehen aus großen Rohren 1 von insbesondere 1800 mm Durchmesser und erheblicher Wandstärke von insbesondere 80 mm.

Fig. 2 verdeutlicht die Demontagesituation einer Stützkonstruktion 21, die konstruktiv etwas von Fig. 1 abweicht. Die oberen Teile 26 der Stützbeine 2 werden an der frei zugänglichen Abtrennstelle 22 abgeschnitten und gehören noch zu der eigentlichen Plattform 20, die gemäß Fig. 1 von den Kränen abgehoben wird. Die Stützkonstruktion 21 ragt über dem Meeresspiegel 23 hinaus und erstreckt sich um eine der Wassertiefe entsprechenden Strecke nach unten bis zum Meeresboden 8. Die Verankerungsrohre 2a reichen tief in den Meeresboden hinein und können an ihren unteren Enden durch eingepressten Unterwasserbeton oder dergleichen fundamentartig im Meeresboden 8 verankert sein. Bei der Aufgabe einer Ölbohr- oder Förderplattform 100 wird oft verlangt, dass die Verankerungsrohre 2a an in einem Abstand 24 von einigen Metern unter dem Meersboden 8 liegenden Trennstellen bzw. Trennzonen 4 von ihren tief in den Meeresboden 8 hineinreichenden unteren Enden abgetrennt werden. Die Trennzonen 4 sind von außen schlecht zu erreichen.

Fig. 3 zeigt generelle Informationen bezüglich des so genannten Lufthebeprinzips. Es ist ein Luft-Hebe-Rohr bzw. Bohrstrang 29 vorgesehen, an dessen unterem Ende ein Bohrkopf 36 angeordnet ist. Hierbei kann es sich beispielsweise um einen Gesteinsbohrkopf bzw. Gesteinsbohrmeißel handeln. In den Bohrstrang 29 ist an dessen oberem Ende über einen Luft-Hebe-Spülkopf 31 eine Druckluftleitung 27 geführt. Die Druckluft wird in den Bohrstrang bis zu dem Drucklufteinlassventil 30 nach unten geführt. Dort strömt sie durch eine Ansaugöffnung 48 in das Innere des Bohrstranges 29 und erzeugt einen Auftrieb, mit dem durch den Bohrkopf 36 gelöster Meeresboden durch das Innere des Bohrstrangs angehoben wird. Dieser Abraum bzw. Aushub 34 gelangt durch einen Auslaufschlauch 33 in eine Abraumgrube 35. Am oberen Ende des Bohrstrangs ist ein Kraftdrehkopf oder ein Drehantrieb 32 vorgesehen. Um den Bohrstrang herum ist ein Standrohr 28 angeordnet.

Da die Trennzone 4 von außen schwer zu erreichen ist, wird das Rohr 1 von innen durchtrennt. Bei dem in den Figuren gezeigten Ausführungsbeispiel handelt es sich um das Verfahren und die Vorrichtung, die zum Einsatz kommt, wenn das Rohr 1 bis über die Trennzone 4 mit Beton 16 oder Boden oder ähnlichem gefüllt ist.

Fig. 4 zeigt das Bohrgestänge 37, das als Lufthebebohr-Rohr bzw. Strang 29 ausgeführt ist. An seinem unteren Ende ist ein Gesteinsbohrkopf bzw. Gesteinsbohrmeißel 36 angeordnet. Zwischen dem Bohrkopf 36 und dem Bohrgestänge 37 ist ein Schneideaggregat-Adapter bzw. Schneideaggregat-Zwischenstück 47 angeordnet. Dieses ist jeweils mittels eines Flansches mit dem Bohrkopf und mit dem Bohrgestänge verbunden. Der Schneideaggregat-Adapter bzw. das Schneideaggregat-Zwischenstück 47 kann an einem herkömmlichen Bohrgestänge 37 und einem herkömmlichen Bohrkopf anbringbar sein. Der Schneideaggregat-Adapter bzw. das Schneideaggregat-Zwischenstück 47 umfasst das Schneideaggregat 3.

Fig. 5 zeigt einen größeren Bereich des Bohrgestänges 37. Im oberen Bereich von Fig. 5 ist ein Stabilisator 38 erkennbar, der sich in dem Rohr 1 abstützt und in dem das Bohrgestänge 37 drehbar gelagert ist. Es können mehrere Schwerstangen vorgesehen sein.

Fig. 6 zeigt das Schneideaggregat 3 in Aktion. Das Schneideaggregat 3 umfasst zwei Wasserstrahldüsen 5, 5'. Die Wasserstrahldüsen sind in einer zur Rohrachse A im Wesentlichen senkrechten Ebene E in Umfangsrichtung des Rohres 1 fortschreitend verlagerbar. Die beiden Wasserstahldüsen liegen sich diametral gegenüber. Es ist auch möglich, dass sie direkt nebeneinander angeordnet sind, um einen sicheren Schnitt zu gewährleisten und die Redundanz zu erhöhen (in den Figuren nicht gezeigt). Wie insbesondere Fig. 8 erkennen lässt, sind um jede Wasserstrahldüse 5 mehrere Luftdüsen 14 angeordnet. Die Wasserstrahldüsen 5, 5' werden jeweils durch Positionierungsmittel 9a positioniert, die einen Führungswagen 11, 11' mit Führungsrollen 12, 12' umfassen. Jede Wasserstrahldüse 5, 5' ist also an einem Führungswagen 11, 11' angeordnet, der jeweils vier Führungsrollen 12, 12' aufweist. In ausgefahrener Position der Wasserstrahldüsen 5, 5' liegen die Führungsrollen 12, 12' an der Rohrinnenwand an. Die Wasserstrahldüsen 5, 5' sind jeweils so an dem Führungswagen 11, 11' fest montiert, dass der Wasserstrahl 15 nicht parallel zu der Ebene E, die senkrecht zur Rohrachse A verläuft, auf die Rohrwand 6 trifft. Insbesondere Fig. 8 zeigt, dass die Wasserstrahldüse 5 bzw. der aus ihr austretende Wasserstrahl stattdessen einen Winkel α von 30° zu dieser Ebene E einnimmt. Gleiches gilt für die andere Wasserstrahldüse 5'. Die Schnittbreite B ist klein und nahezu konstant. Auf diese Weise werden, wenn die Führungswagen 11, 11' den Innenumfang des Rohres 1 vollständig abgefahren haben und die Wasserstrahlen das Rohr vollständig durchtrennt haben, zueinander komplementäre, konische Schnittflächen 7c, 7d geschaffen. Das Rohr oberhalb der Trennzone 4 stützt sich also selbstzentrierend auf dem unterhalb der Trennzone 4 verbleibenden Rohr ab. Es muss daher nicht zwingend abgestützt oder abgefangen werden.

Das Wasser tritt aus den Wasserstrahldüsen 5, 5' mit sehr hoher Geschwindigkeit aus.

Fig. 9 zeigt das Schnittschema 7a der Wasserstrahlen. Nachdem beide Wasserstrahldüsen 5, 5' zusammen den vollständigen Innenumfang des Rohres 1 durchlaufen haben, also nach einer 180° Drehung des Schneideaggregats 3, wird das Schneideaggregat 3 etwas angehoben und abgesenkt. Hieraus ergeben sich in Richtung der Rohrachse verlaufende Schnitte 7e (in Fig. 9 nur auf einer Seite erkennbar) die eine Höhenvariation des Schneideaggregats 3 während des Schneidvorganges, der mehrere Stunden andauern kann, kompensiert. Das Anheben und Absenken des Schneideaggregats bei angeschaltetem Wasserstrahl erfolgt in einem Maße, so dass das Rohr 1 bei den zu erwartenden Höhenschwankungen sicher durchtrennt wird.

Die Wasserstrahldüsen 5, 5' und die Positionierungsmittel 9a werden mittels Ausfahrmitteln 9 von einer eingefahrenen Position in eine ausgefahrene Position ausgefahren. Die Ausfahrmittel 9 umfassen einen im Wesentlichen geraden Schwenkarm 40, und einen pneumatischen Zylinder 10. Der Schwenkarm 40 weist an einem Ende drehbar gelagert den Führungswagen 11 oder 11' auf. An seinem gegenüberliegenden Ende ist er an dem übrigen Schneideaggregat 3 drehbar gelagert. In einem mittleren Bereich des Schwenkhebels, der näher an der Schneidaggregatseitenlagerung als an seinem anderen Ende angeordnet ist, greift an den Schwenkarm 40 über eine drehbare Verbindung das freie Ende der Kolbenstange des pneumatischen Zylinders 10 an. Der pneumatische Zylinder 10 selbst ist an dem Schneideaggregat 3 ebenfalls drehbar bzw. schwenkbar befestigt.

Wie beispielsweise Fig. 6 zeigt, sind an dem Bohrkopf 36 drei zusätzliche Rollenbohrmeißel 18, 18', 18" angeordnet. Diese säubern die Innenwand des Rohres 1 im Bereich der Trennzone 4 von an dieser verbliebenem Beton 16 oder Meeresboden 8. Die zusätzlichen Rollenbohrmeißel 18, 18', 18" sind jeweils durch einen Pneumatikzylinder 18a vorgespannt (Fig. 11). Dem Schneideaggregat 3 ist also eine einen ringförmigen Bereich in der Trennzone bis auf das Metall des Rohres 1 von anhaftendem Material reinigende Vorrichtung zugeordnet, die die zusätzlichen Rollenbohrmeißel 18, 18', 18" umfasst.

Oberhalb und unterhalb der Wasserstrahldüsen 5, 5' und ihrer Ausfahrmittel 9 und Positionierungsmittel 9a sind Schutzbleche 39 vorgesehen. Diese sind starr und schützen die Wasserstrahldüsen und die Ausfahrmittel und Positionierungsmittel in eingefahrener Position der Wasserstrahldüsen 5, 5'.

Wenn der Pneumatikzylinder 10 in eingefahrener Position der Wasserstrahldüsen 5, 5' mit Luftdruck beaufschlagt wird und ausfährt, dann verschwenkt er den Schwenkarm 40 aus einer um den Umfang des Schneideaggregats 3 anliegenden Position in eine von diesem Umfang abgespreizten ausgefahrenen Position, in der der Führungswagen 11 an der Rohrinnenwand anliegt.

Fig. 11 verdeutlicht die erfindungsgemäße Vorrichtung und das erfindungsgemäße Verfahren stark schematisiert. Die Elemente sind teilweise nicht in ihrer "richtigen" Position gezeichnet. Sie zeigt das Bohrgestänge 37, an dessen unterem Ende der Bohrkopf 36 angeordnet ist. Rechts von diesem ist ein zusätzlicher Rollenbohrmeißel 18 gezeigt, der mit einem Pneumatikzylinder 18a vorgespannt ist. Links von dem Bohrkopf 36 sind die Elemente des Schneideaggregats 3 gezeigt. Es sind die Ausfahrmittel 9 erkennbar, die den pneumatischen Zylinder 10 und den Schwenkhebel 40 umfassen. Der Führungswagen 11 ist nicht gezeigt. Es ist eine Wasserstrahldüse 5 erkennbar und ein Wasserstrahl 15. Anders als in Fig. 11 dargestellt, weist der Wasserstrahl 15 nur eine äußerst geringe Aufweitung auf. Die Wasserstrahldüse 5 ist mittels einer Wasserleitung 13 mit einem Mischventil 44 verbunden, über das abrasive Teilchen 43 zugemischt werden. Es ist die Hochdruckwasserpumpe 41 gezeigt, mit der weiteren Wasserleitung 42. Auf der anderen Seite des Bohrgestänges 37 ist ein Kompressor 45 erkennbar. Die Druckluftleitung führt auf der rechten Seite des Bohrgestänges dargestellt über den Lufthebespülkopf 31 bis zu dem Drucklufteinlassventil 30, über das die Druckluft für das Lufthebeverfahren in das Bohrgestänge 37 eingeblasen wird. Auf der anderen Seite des Bohrgestänges 37 dargestellt verläuft die Luftdruckleitung zu dem Schneideaggregat 3. Dort teilt sie sich erneut in eine Leitung zu dem Pneumatikzylinder und eine weitere Leitung zu den Luftdüsen 14.

Fig. 12 zeigt beispielhaft ein Stützbein 2 mit abzutrennenden Verankerungsrohren 2a. Die Trennzone 4 liegt 6m unter dem Meeresboden 8 und die Wassertiefe beträgt 140m. Die Verankerungsrohre 2a sind mit Beton gefüllt und belastet. Die Verankerungsrohre 2a und die Stützbeine sind in einem Winkel von etwa 9,5° geneigt. Der Meeresboden besteht aus kompaktem Sand mit Schichten verschiedener Zusammensetzung (Sand und organischen Sedimenten).

Das erfindungsgemäße Verfahren kann bei rauen Bedingungen, wie starkem Wind, hohen Wellen und tiefen Temperaturen durchgeführt werden. Limitierender Faktor ist die dynamische Tragsicherheit des Stützbeins 2 mit abgetrennten Verankerungsrohren 2a bei rauen Wetterbedingungen.

Fig. 13 zeigt ein geringfügig abgewandeltes Schneideaggregat-Zwischenstück 47. 3. Das Schneideaggregat-Zwischenstück 47 weist in diesem Ausführungsbeispiel selbst die zusätzlichen Rollenbohrmeißel 18, 18', 18" auf. Daneben sind noch weitere Rollenbohrmeißel 18b an dem Bohrkopf 36 vorgesehen. Es sind zwei Druckluftleitungen 27, 27' gezeigt. Eine 27' lässt den Führungswagen 11 ausfahren und bewirkt den Luftmantel um den Wasserstrahl. Die andere 27" führt zu den zusätzlichen Rollenbohrmeißeln 18, 18' und den weiteren Rollenbohrmeißeln 18b, 18b' und lässt diese gleichzeitig ausfahren. Die Funktionen der beiden Druckluftleitungen sind unabhängig voneinander kontrollierbar.

Eine weitere Variante des erfindungsgemäßen Verfahrens soll anhand von Fig. 14 und 15 erläutert werden.

In Fig. 14 ist - schematisch - eine erfindungsgemäße Vorrichtung während des Abtrennvorgangs dargestellt. Zuvor war mit Hilfe ihres am unteren Ende des Lufthebebohrstrangs 29 angeordneten Bohrkopf 36 innerhalb des Rohres befindlicher Beton 16 bis unterhalb des Meeresbodens 8 ausgebohrt und anschließend der Lufthebebohrstrang 29 in die in Fig. 14 dargestellte Position angehoben worden. In dieser befindet sich das Schneidaggregat 3 in einer Position, in welcher sich die Trennzone 4 noch unterhalb des Meeresbodens 8 befindet, jedoch zwischen dem Bohrkopf und der Oberfläche O des Betons 16 ein Freiraum verbleibt.

Damit in das Rohr 2a während des Abtrennvorgangs noch befindliche oder beispielsweise durch die während des Abtrennvorgangs entstehenden Schlitze 49 eindringende lose Feststoffe, beispielsweise Meeressedimente 50 nicht den Abtrennvorgang behindern oder gar blockieren kann, wird während dieses Abtrennvorganges das Lufthebeverfahren weiter betrieben, indem - wie in Fig. 15 dargestellt ist - durch die Druckluftleitung 27 und das Drucklufteinlassventil 30 Luft in den Lufthebebohrstrang 29 eingeblasen wird. Die Luftströmung ist mit den in der Druckluftleitung 27 eingezeichneten Pfeilen symbolisiert. Aufgrund der hierdurch im Inneren des Lufthebebohrstrangs erzeugten, nach oben gerichteten Strömung, die anhand der eingezeichneten, nach oben gerichteten Pfeile verdeutlicht werden soll, wird innerhalb des Verankerungsrohres 2a befindliches Meeressediment abtransportiert. Hierbei wird - wie in Fig. 14 erkennbar ist - durch einen oberhalb des Meeresspiegels 23 vorgesehenen Zulauf 51 Wasser, in Fig. 14 symbolisiert durch die großen Punkte, eingeleitet, und zwar in einem Volumenstrom, so dass der Wasserspiegel 23' innerhalb des Stützrohres 2a sich regelmäßig oberhalb des Meeresspiegels 23 befindet.

### Bezugszeichenliste:

- 100: Offshore-Ölbohr- oder Förderplattform
- 1: Rohr
- 2: Stützbeine
- 2a: Verankerungsrohre
- 3: Schneideaggregat
- 4: Trennzone
- 5, 5': Wasserstrahldüse
- 6: Rohrwand
- 7: Schnitt
- 7a: Schnittschema
- 7b: in Richtung der Rohrachse verlaufende Schnitte
- 7c, 7d: komplementäre konische Schnittflächen
- 8: Meeresboden
- 9: Ausfahrmittel
- 9a: Positionierungsmittel
- 10: pneumatischer Zylinder
- 11, 11': Führungswagen
- 12, 12': Führungsrollen
- 13: Wasserleitung
- 14: Luftdüsen
- 15: Wasserstrahl
- 16: Beton
- 17: frei
- 18, 18', 18": zusätzliche Rollenbohrmeißel
- 18a: Pneumatikzylinder
- 18b: weitere Rollenbohrmeißel
- 19: Kräne
- 20: eigentliche Plattform
- 21: Stützkonstruktion
- 22: frei zugängliche Abtrennstelle
- 23: Meeresspiegel
- 23': Wasserspiegel
- 24: Abstand der Trennzone zum Meeresboden
- 25: untere Enden der Rohre 1
- 26: obere Teile der Stützbeine
- 27, 27', 27": Druckluftleitungen
- 28: Standrohr
- 29: Lufthebebohrrohr bzw. -strang
- 30: Drucklufteinlassventil
- 31: Lufthebespülkopf
- 32: Kraftdrehkopf oder Drehantrieb
- 33: Auslaufschlauch
- 34: Abraum bzw. Aushub
- 35: Abraumgrube
- 36: Bohrkopf
- 37: Bohrgestänge
- 38: Stabilisatoren
- 39: Schutzbleche
- 40: Schwenkarm
- 41: Hochdruckpumpe (Wasser)
- 42: weitere Wasserleitung
- 43: abrasive Teilchen
- 44: Mischventil
- 45: Kompressor
- 46: Kranschiff
- 47: Schneideaggregat-Adapter bzw. Schneideaggregat-Zwischenstück
- 48: Ansaugöffnung
- 49: Schlitze
- 50: Meeressediment
- 51: Zulauf
- A: Rohrachse
- B: Schnittbreite
- E: Ebene senkrecht zur Rohrachse
- α: Winkel
- O: Oberfläche

## Patentansprüche

1. Verfahren zum Abtrennen von aufrechten, mit ihrem unteren Ende im Boden verankerten Rohren (1) größerer Länge und größeren Durchmessers, insbesondere von Verankerungsrohren (2a) einer Offshore-Ölbohr- oder Förderplattform (100), bei welchem durch das obere Ende des abzutrennenden Rohres (1) ein Schneideaggregat (3) in das Rohr (1) bis zu einer Trennzone (4) hin abgesenkt wird, welches über den Umfang fortschreitend gegen das Rohr (1) wirkt und der Abtrennvorgang mittels eines aus mindestens einer Wasserstrahldüse (5, 5') austretenden Wasserstrahls (15) erfolgt, wobei die Rohrwand (6) zur Schaffung zweier komplementärer konischer Schnittflächen (7c, 7d) durch einen Schnitt (7) mit zumindest nahezu konstanter Schnittbreite (B) durchtrennt wird, der schräg durch die Rohrwand (6) verläuft, wobei zur Bewirkung des schräg verlaufenden Schnittes (7) der Wasserstrahl (15) der mindestens einen Wasserstrahldüse unter einem Winkel (α) zur senkrecht zur Rohrachse (A) verlaufenden Ebene (E) ausgerichtet wird, wobei das Gewicht des Rohres (1) und gegebenenfalls verbundener Bauteile bei dem Abtrennvorgang nicht durch zusätzliche Vorrichtungen abgefangen wird.

2. Verfahren nach Anspruch 1, **dadurch gekennzeichnet, dass** dem Wasser des Wasserstrahls abrasive Teilchen beigemischt werden.

3. Verfahren nach Anspruch 1 oder 2, **dadurch gekennzeichnet, dass** nach einer Drehung um 360° geteilt durch die Anzahl der Wasserstrahldüsen (5, 5') ein Anheben und ein Absenken des Schneideaggregats (3) bei angeschaltetem Wasserstrahl erfolgt, so dass sich in Richtung der Rohrachse (A) verlaufende Schnitte (7b) ergeben.

4. Verfahren nach einem der Ansprüche 1 bis 3, **dadurch gekennzeichnet, dass** während des Abtrennvorganges lose Feststoffe aus dem Inneren des Rohres heraus transportiert werden.

5. Verfahren nach Anspruch 4, **dadurch gekennzeichnet, dass** der Heraustransport mit Hilfe des Luft-Hebe-Verfahrens erfolgt.

6. Vorrichtung zum Abtrennen von aufrechten, mit ihren unteren Enden im Boden verankerten Rohren (1) größerer Länge und größeren Durchmessers, insbesondere von Verankerungsrohren (2a) einer Offshore-Ölbohr- oder Förderplattform (100), mit einem durch das obere Ende des abzutrennenden Rohres (1) in dieses bis zu einer Trennzone (4) hin absenkbarem Schneideaggregat (3), welches in dieser Trennzone (4) am Innenumfang des Rohres (1) in Umfangsrichtung fortschreitend zur Wirkung kommt und das Rohr (1) durchtrennt, wobei zur Bewirkung des Abtrennvorganges mindestens eine Wasserstrahldüse (5, 5') vorgesehen ist, wobei Positionierungsmittel (9a) vorgesehen sind, die die Wasserstrahldüse (5, 5') derart zur Rohrwand (6) positionieren, dass der aus der Wasserstrahldüse (5, 5') austretende Wasserstrahl (15) unter einem Winkel (α) zur senkrecht zur Rohrachse (A) verlaufende Ebene (E) derart auf die Rohrwand (6) trifft, dass sich bei erfolgter Abtrennung zwei komplementäre konische Schnittflächen (7c, 7d) ergeben, wobei das Schneidaggregat (3) mit einem Bohrgestänge (37) verbunden ist.

7. Vorrichtung nach Anspruch 6, **dadurch gekennzeichnet, dass** der Winkel (α) zwischen 5° und 60°, vorzugsweise etwa 30° beträgt und vorzugsweise zwei Wasserstrahldüsen (5, 5') vorgesehen sind.

8. Vorrichtung nach Anspruch 6 oder 7, **dadurch gekennzeichnet, dass** unter dem Schneideaggregat (3) ein Bohrkopf (36) angeordnet ist, mittels dessen im Rohr befindliches Material, wie Meeresboden oder Beton (16) oder dergleichen, womit das Rohr zur besseren Verankerung ausgegossen sein kann, über den Innenquerschnitt des Rohres (1) bis zu einer Tiefe ausbohrbar ist, so dass das Schneideaggregat (3) in der vorgesehenen Trennzone (4) zum Einsatz bringbar ist.

9. Vorrichtung nach einem der Ansprüche 6 bis 8, **dadurch gekennzeichnet, dass** Rollenbohrmeißel (18, 18', 18") vorgesehen sind, die die Rohrinnenwand von Beton oder Meeresbodenresten oder dergleichen säubern.

10. Vorrichtung nach einem der Ansprüche 6 bis 9, **dadurch gekennzeichnet, dass** neben dem Haupthydraulikantrieb des Bohrstrangs ein Hilfshydraulikantrieb vorgesehen ist, der während des Trennvorgangs in Einsatz bringbar ist und äußerst langsam dreht, und sich durch eine besonders gleichmäßige Drehzahl auszeichnet.

11. Vorrichtung nach einem der Ansprüche 6 bis 10, **dadurch gekennzeichnet, dass** die Positionierungsmittel (9a) einen Führungswagen (11, 11') mit Führungsrollen (12, 12') umfassen, die in Anlage mit der Rohrinnenwand bringbar sind.

12. Vorrichtung nach einem der Ansprüche 6 bis 11, **dadurch gekennzeichnet, dass** um die Wasserstrahldüse (5, 5') mehrere Luftdüsen (14) angeordnet sind.

13. Vorrichtung nach einem der Ansprüche 6 bis 12, **dadurch gekennzeichnet, dass** Mittel vorgesehen sind, mit denen während des Abtrennvorganges lose Feststoffe aus dem Inneren des Rohres heraus transportierbar sind.

14. Vorrichtung nach Anspruch 13, **dadurch gekennzeichnet, dass** an dem Bohrstrang unterhalb des Schneidaggregats eine mit dem Innenvolumen des Bohrstranges kommunizierende Ansaugöffnung und vorzugsweise oberhalb des Schneidaggregats an dem Bohrstrang eine mit dessen Innenvolumen kommunizierende Lufteinblasöffnung vorgesehen ist.

## Claims

1. A method for cutting off upright, bottom end ground-anchored tubes (1) of a larger length and diameter, in particular anchoring tubes (2a) of an offshore oil rig (100), within the framework of which, through the upper end of the tube (1) to be cut off, a cutting aggregate (3) is lowered into the tube (1) up to a cutting zone (4), continuously pressing against the tube (1) across the entire circumference, and the cutting process is performed using a water jet (15) escaping from at least one water jet nozzle (5, 5'), wherein the tube wall (6), in order to create two complementary conical cutting faces (7c, 7d), is cut by a cut (7) with an at least virtually constant cutting width (B), which proceeds through the tube wall (6) in an inclined manner, wherein, in order to cause the inclined cut (7), the water jet (15) of the at least one water jet nozzle is arranged at an angle (α) regarding the plane (E) located perpendicularly to the tube axis (A), wherein the weight of the tube (1) and optionally connected components is not accepted by additional devices during the cutting process.

2. The method according to claim 1, **characterized in that** abrasive particles are admixed to the water of the water jet.

3. The method according to claim 1 or 2, **characterized in that**, after a rotation by 360°, divided by the number of water jet nozzles (5, 5'), the cutting aggregate (3) is lifted and lowered with the water jet being switched on, such that this results in cuts (7b) proceeding towards the tube axis (A).

4. The method according to any of the claims 1 to 3, **characterized in that**, during the cutting process, loose solids are transported from inside the tube to the outside.

5. The method according to claim 4, **characterized in that** the transport from the tube is performed with the help of the air lift method.

6. A device for cutting off upright, bottom end ground-anchored tubes (1) of a larger length and diameter, in particular anchoring tubes (2a) of an offshore oil rig (100), using a cutting aggregate (3) that can be lowered through the upper end of the tube (1) to be cut off into the tube (1) up to a cutting zone (4), which, within this cutting zone (4), continuously presses against the internal circumference of the tube (1) in a circumferential direction and cuts off the tube (1), wherein, in order to effect the cutting process, at least one water jet nozzle (5, 5') is provided, wherein positioners (9a) are provided, positioning the water jet nozzle (5, 5') regarding the tube wall (6) such that the water jet (15) escaping from the water jet nozzle (5, 5') hits the tube wall (6) at an angle (α) regarding the plane (E) located perpendicularly to the tube axis (A), such that, after completion of the cutting process, two complementary conical cutting faces (7c, 7d) are formed, wherein the cutting aggregate (3) is connected to a drill string (37).

7. The device according to claim 6, **characterized in that** the angle (α) is between 5° and 60°, preferably about 30°, and that two water jet nozzles (5, 5') are provided preferably.

8. The device according to claim 6 or 7, **characterized in that**, below the cutting aggregate (3), a drilling head (36) is arranged, with the help of which material contained inside the tube such as the seabed or concrete (16) or the like, which may have been used to fill the tube in order to improve the anchoring, can be drilled out via the interior cross-section of the tube (1) up to a depth so that the cutting aggregate (3) can be used in the designated cutting zone (4).

9. The device according to any of the claims 6 to 8, **characterized in that** roller cone drill chisels (18, 18', 18") are provided cleaning the tube inner wall of concrete or the seabed or the like.

10. The device according to any of the claims 6 to 9, **characterized in that**, in addition to the main hydraulic drive of the drill string, an auxiliary hydraulic drive is provided that can be used during the cutting process and rotates extremely slowly and is **characterized by** a particularly uniform speed.

11. The device according to any of the claims 6 to 10, **characterized in that** the positioners (9a) comprise a guide trolley (11, 11') with guide rollers (12, 12') that can be brought into contact with the tube interior wall.

12. The device according to any of the claims 6 to 11, **characterized in that** several air nozzles (14) are arranged around the water jet nozzle (5, 5').

13. The device according to any of the claims 6 to 12, **characterized in that** means are provided, with the help of which loose solids can be transported from the interior of the tube during the cutting process.

14. The device according to claim 13, **characterized in that**, on the drill string, below the cutting aggregate, a suction opening communicating with the interior volume of the drill string and, preferably above the cutting aggregate, an air blow-in opening communicating with the interior volume of the drill string are provided.

## Revendications

1. Procédé de séparation de tubes verticaux (1), de longueur et de diamètre relativement grands, dont l'extrémité inférieure est ancrée dans le sol, notamment des tubes d'ancrage (2a) d'une plate-forme (100) de production pétrolière ou de forage pétrolier au large, procédé dans lequel une unité de coupe (3), qui agit au niveau de la périphérie progressivement contre le tube (1), est abaissée dans le tube (1), par l'extrémité supérieure du tube (1) à séparer, jusqu'à une zone de séparation (4), et l'opération de séparation est effectuée au moyen d'un jet d'eau (15) sortant d'au moins une buse à jet d'eau (5, 5'), la paroi de tube (6) étant sectionnée par une découpe (7) d'une largeur (B) au moins à peu près constante, qui s'étend obliquement à travers la paroi de tube (6), afin de réaliser deux surfaces de coupe coniques complémentaires (7c, 7d), le jet d'eau (15) de l'au moins une buse à jet d'eau étant orientée en formant un angle (α), par rapport au plan (E) perpendiculaire à l'axe de tube (A), pour effectuer la découpe oblique (7), le poids du tube (1) et éventuellement de composants associés dans l'opération de séparation n'étant pas soutenu par des dispositifs supplémentaires.

2. Procédé selon la revendication 1, **caractérisé en ce que** des particules abrasives sont mélangées à l'eau du jet d'eau.

3. Procédé selon la revendication 1 ou 2, **caractérisé en ce que**, après une rotation de 360° divisée par le nombre de buses à jet d'eau (5, 5'), un soulèvement et un abaissement de l'unité de coupe (3) sont effectués lorsque le jet d'eau est mis en marche de façon à obtenir des découpes (7b) s'étendant en direction de l'axe de tube (A).

4. Procédé selon l'une quelconque des revendications 1 à 3, **caractérisé en ce que** des matières solides détachées sont évacuées de l'intérieur du tube pendant l'opération de séparation.

5. Procédé selon la revendication 4, **caractérisé en ce que** le transport d'évacuation est effectué à l'aide du procédé pneumatique de levage.

6. Dispositif de séparation de tubes verticaux (1), de longueur et de diamètre relativement grands, dont l'extrémité inférieure est ancrée dans le sol, notamment des tubes d'ancrage (2a) d'une plate-forme (100) de production pétrolière ou de forage pétrolier au large, ledit dispositif comprenant une unité de coupe (3) qui peut être abaissée dans le tube (1), à séparer à travers l'extrémité supérieure de celui-ci, jusqu'à une zone de séparation (4) et qui agit dans cette zone de séparation (4) progressivement dans la direction périphérique au niveau de la périphérie intérieure du tube (1) et sectionne le tube (1), au moins une buse à jet d'eau (5, 5') étant prévue pour effectuer l'opération de séparation, des moyens de positionnement (9a) étant prévus qui positionner la buse à jet d'eau (5, 5') de telle sorte que le jet d'eau (15), qui sort de la buse à jet d'eau (5, 5'), est incident à la paroi de tube (6) en formant un angle (α) par rapport au plan (E) perpendiculaire à l'axe de tube (A) de sorte que, lorsque la séparation est effectuée, on obtient deux surfaces de coupe coniques complémentaires (7c, 7d), l'unité de coupe (3) étant reliée à des tiges de forage (37).

7. Dispositif selon la revendication 6, **caractérisé en ce que** l'angle (α) est compris entre 5° et 60°, de préférence il est d'environ 30°, et avantageusement il est prévu deux buses à jet d'eau (5, 5').

8. Dispositif selon la revendication 6 ou 7, **caractérisé en ce qu'**au-dessous de l'unité de coupe (3) est disposée une tête de forage (36) qui permet de creuser la matière se trouvant dans le tube, tel que le fond de la mer ou du béton (16) ou similaire, au moyen de laquelle le tube peut être e coulé pour un meilleur ancrage, par la section intérieure du tube (1) jusqu'à une profondeur de sorte que l'unité de coupe (3) peut être utilisée dans la zone de séparation (4) prévue.

9. Dispositif selon l'une des revendications 6 à 8, **caractérisé en ce que** des trépans (18, 18', 18") sont prévus qui éliment le béton et les résidus de fond marin la paroi intérieure du tube.

10. Dispositif selon l'une des revendications 6 à 9, **caractérisé en ce qu'**en plus de l'entraînement hydraulique principal de la tige de forage, un moteur hydraulique auxiliaire est prévu qui peut être utilisé au cours de l'opération de séparation, qui tourne très lentement et qui est **caractérisé par** une vitesse de rotation particulièrement uniforme.

11. Dispositif selon l'une des revendications 6 à 10, **caractérisé en ce que** les moyens de positionnement (9a) comprennent un chariot de guidage (11, 11') équipé de galets de guidage (12, 12') qui peuvent être amenés en contact avec la paroi intérieure du tube.

12. Dispositif selon l'une des revendications 6 à 11, **caractérisé en ce qu'**une pluralité de buses à air (14) sont disposées autour de la buse à jet d'eau (5, 5').

13. Dispositif selon l'une des revendications 6 à 12, **caractérisé en ce que** des moyens sont prévus qui permettent d'évacuer, pendant l'opération de séparation, des matières solides détachées depuis l'intérieur de la pipe.

14. Dispositif selon la revendication 13, **caractérisé en ce qu'**un orifice d'aspiration, communiquant avec le volume intérieur de la tige de forage, est prévu au niveau de la tige de forage au-dessous de l'unité de coupe et un orifice d'aspiration, communiquant avec le volume intérieur de la tige de forage, est prévu au niveau de la tige de forage de préférence au-dessus de l'unité de coupe.
